# EUROPÄISCHE PATENTSCHRIFT

(11) **EP 1 242 742 B1**
(45) Veröffentlichungstag und Bekanntmachung des Hinweises auf die Patenterteilung: **16.08.2006**
(21) Anmeldenummer: 00983238.7
(22) Anmeldetag: 07.12.2000
(51) Int. Cl.: F04C 18/16, F04C 29/04

(54) **GEKÜHLTE SCHRAUBENVAKUUMPUMPE**
COOLED SCREW VACUUM PUMP
POMPE A VIDE A VIS REFROIDIE

(30) Priorität: 27.12.1999 DE 19963171
(43) Veröffentlichungstag der Anmeldung: 25.09.2002
(73) Patentinhaber: Leybold Vacuum GmbH, 50968 Köln (DE)
(72) Erfinder: KRIEHN, Hartmut, 50997 Köln (DE)
(74) Vertreter: Leineweber, Jürgen
(86) Internationale Anmeldenummer: PCT/EP2000/012318
(87) Internationale Veröffentlichungsnummer: WO 2001/048383

(56) Entgegenhaltungen:
- EP-A- 0 290 663
- WO-A-99/42729
- DE-A- 19 745 616
- DE-A- 19 800 825
- FR-A- 1 290 239
- GB-A- 464 493

## Beschreibung

Die Erfindung bezieht sich auf eine Schraubenvakuumpumpe mit den Merkmalen des Oberbegriffs des Patentanspruchs 1 oder des Oberbegriffs des Patentanspruchs 4.

Eine Schraubenvakuumpumpe mit diesen Merkmalen ist aus der DE-A-198 20 523 (Figur 4) bekannt. Das Kühlmittel wird in die druckseitig offenen Bohrungen in den Wellen eingespritzt. Saugseitig sind die Wellen mit Radialbohrungen ausgerüstet, durch die das Kühlmittel in die Rotorhohlräume gelangt. Die Außenwandungen dieser Hohlräume sind konisch sich in Richtung Druckseite erweiternd gestaltet. Dadurch strömt der sich auf den Außenwandungen ausbildende Kühlmittelfilm in Richtung Druckseite. Über druckseitig angeordnete Radialbohrungen in der Welle gelangt das heiße Kühlmittel in die jeweilige zentrale Wellenbohrung zurück und strömt durch diese Bohrungen zu deren jeweiliger Mündung zurück.

Nachteilig an der vorbekannten Lösung ist, dass die Zuströmung des kalten und die Abströmung des heißen Kühlmittels jeweils durch eine gemeinsame Bohrung in den Wellen erfolgt. Eine Vermischung der Kühlmittelströmungen ist unvermeidbar, wodurch bereits die Effektivität der Kühlung beeinträchtigt ist. Weiterhin ist es nicht möglich, die Kühlung der Rotoren im "Gegenstrom" zu betreiben. Das Kühlmittel gelangt zunächst zur kühleren Seite der Rotoren (saugseitig) und strömt danach zur Druckseite, wo die abzuführende Verdichtungswärme am höchsten ist. Schließlich setzt die Lösung nach dem Stand der Technik eine konische Ausbildung der jeweiligen Rotor-Hohlräume voraus, die nur mit relativ hohem Aufwand gefertigt werden kann.

Der vorliegenden Erfindung liegt die Aufgabe zu Grunde, bei einer Schraubenvakuumpumpe der eingangs erwähnten Art nicht nur die Kühlmittelversorgung der Rotorhohlräume sondern auch die Effektivität der Kühlung zu verbessern.

Erfindungsgemäß wird diese Aufgabe durch die kennzeichnenden Merkmale der Patentansprüche gelöst.

Durch die Verwendung der in den zentralen Wellenbohrungen eingesetzten Führungsbauteile kann zunächst eine sichere und wirksame Trennung des zuströmenden kalten Kühlmittels vom zurückströmenden heißen Kühlmittel erreicht werden, insbesondere dann, wenn die Führungsbauteile aus einem schlecht Wärme leitendem Werkstoff bestehen. Die zentrale Wellenbohrung für die Unterbringung des Führungsbauteiles kann einen relativ großen Durchmesser haben. Diese ist gegenüber einzelnen, separaten Tieflochbohrungen für Zu- und Abführungskanäle des Kühlmittels im Wellenmaterial selbst wesentlich einfacher zu fertigen. Weiterhin erlauben die Führungsbauteile die Kühlung der Rotoren im "Gegenstrom", da selbst ein störungsfreies Kreuzen der zu- und abzuführenden Kühlmittelströme ermöglicht werden kann. Die Kühlung der Rotoren im Gegenstrom hat noch den Vorteil der gleichmäßigeren Temperierung, so dass die Rotor-Gehäuse-Spalte gleichmäßig klein gehalten werden können. Schließlich erlauben es die Führungsbauteile, die Kühlung der Rotoren so zu betreiben, dass sämtliche Leitungen, Spalte, Kammern oder dergleichen, die sich in den Rotorhohlräumen befinden und vom Kühlmittel durchströmt werden, stets vollständig mit dem strömenden Kühlmittel gefüllt sind. Die Effektivität der Kühlung wird dadurch erheblich verbessert.

Weitere Vorteile und Einzelheiten der Erfindung sollen an Hand von in den Figuren 1 bis 7 schematisch dargestellten Ausführungsbeispielen erläutert werden. Es zeigen
- Figur 1 einen Schnitt durch eine Schraubenvakuumpumpe nach der Erfindung,
- Figuren 2 und 3 Schnitte durch jeweils einen von zwei fliegend gelagerten Rotoren einer Schraubenvakuumpumpe, die weitere Lösungen für die Gestaltung des Führungsbauteiles zeigen,
- Figur 4 einen Schnitt durch einen Rotor mit Mitteln zur Verlagerung des Kühlspaltes nach außen,
- Figuren 5 und 6 eine Lösung, bei der das Führungsbauteil den Kühlspalt begrenzt, und
- Figur 7 eine Lösung mit einem aus zwei Abschnitten bestehenden Rotor.

Die in Figur 1 dargestellte Schraubenvakuumpumpe 1 umfasst das Schöpfraumgehäuse 2 mit den Rotoren 3 und 4. Einlass 5 und Auslass 6 der Pumpe 1 sind schematisch durch Pfeile gekennzeichnet. Die Rotoren 3 und 4 sind auf den Wellen 7 bzw. 8 befestigt, die sich jeweils in zwei Lagern 11, 12 bzw. 13, 14 abstützen. Ein Lagerpaar 11, 13 befindet sich in einer Lagerscheibe 15, die den schmiermittelfreien Schöpfraum von einem Getrieberaum 16 trennt. Das zweite Lagerpaar 12, 14 befindet sich im Schöpfraumgehäuse 2. Im Gehäuse 17 des Getrieberaumes 16 befinden sich die auf den Wellen 7 und 8 montierten Synchronisationszahnräder 18, 19 sowie ein dem Antrieb der Pumpe 1 dienendes Zahnradpaar 21, 22, von denen eines mit der Welle des vertikal neben der Pumpe 1 angeordneten Antriebmotors 23 gekoppelt ist. Außerdem hat der Getrieberaum die Funktion eines Ölsumpfes 20.

Die getrieberaumseitigen Enden der Wellen 7, 8 durchsetzen in Bohrungen 24, 25 im Boden des Getrieberaumgehäuses 17 und enden in einem Öl enthaltenden Raum 26, der vom Gehäuse 17 sowie einer daran befestigten Wanne 27 gebildet wird. Beim dargestellten Ausführungsbeispiel, bei dem das Rotorpaar 3, 4 beidseitig gelagert ist, erfolgt die Trennung des Ölsumpfes 16 vom Öl enthaltenden Raum 26 durch Dichtungen 28, 29. Für den Fall einer fliegenden Lagerung des Rotorpaares 3, 4 befindet sich das zweite Lagerpaar 12, 14 im Bereich der Bohrungen 24, 25.

Die Figur 1 lässt erkennen, dass die Rotoren 3 und 4 jeweils einen Hohlraum 31 aufweisen, in den sich die Welle 8 erstreckt und in dem sich jeweils ein weiterer von einem Kühlmittel durchströmter Raum 32 befindet. Da nur der Rotor 4 im Teilschnitt dargestellt ist, wird die Erfindung nur anhand dieses Rotors 4 erläutert.

Bei der Lösung nach Figur 1 ist der vom Kühlmittel durchströmte Raum 32 als Ringspaltabschnitt ausgebildet und befindet sich unmittelbar zwischen Welle 8 (bzw. 7) und Rotor 4 (bzw. 3). Die zylindrische Innenwandung des Rotorhohlraumes 31 ist dazu in ihrem mittleren Bereich mit einer Eindrehung 33 versehen, deren Tiefe der Dicke des Kühlspaltes 32 entspricht. Saugseitig und druckseitig liegt die Welle 8 der Innenwandung des Hohlraumes 31 dicht an.

Die Versorgung des Kühlspaltes 32 mit dem Kühlmittel erfolgt über die Welle 8. Sie ist mit einer zentralen Bohrung 41 ausgerüstet, die sich vom unteren Ende der Welle 8 bis zum saügseitigen Ende des Kühlspaltes 32 erstreckt. Sie bildet einen Raum 43, in dem sich ein Führungsbauteil 44 für das Kühlmittel befindet. Das Führungsbauteil 44 erstreckt sich vom unteren Ende der Welle 8 bis über das druckseitige Ende des Kühlspaltes 32 hinaus. Die Zuführung des Kühlmittels erfolgt über die Längsbohrung 45 im Führungsbauteil 44, die über miteinander fluchtende Querbohrungen 46 durch das Bauteil 44 und die Welle 8 mit dem druckseitigen Ende des Kühlspaltes 32 in Verbindung steht.

In Höhe des saugseitigen Endes des Kühlspaltes 32 ist die Welle 8 mit einer oder mehreren Querbohrungen 47 ausgerüstet, die in den von der Sackbohrung 41 und der Stirnseite des Führungsbauteils 44 gebildeten Raum 43 münden. Dieser steht über die Längsbohrung 48 und die miteinander fluchtenden Querbohrungen 49 (im Führungsbauteil 44 und in der Welle 8) mit dem Getrieberaum 16 in Verbindung.

Die Zuführung des Kühlmittels erfolgt aus dem Öl enthaltenden Raum 26 über die Bohrungen 45 und 46 in den Kühlspalt 32. Es durchströmt den Kühlspalt 32 von der Druckseite zur Saugseite des Rotors 4. Da die abzuführende Wärme maßgeblich auf der Druckseite des Rotors 4 entsteht, ist der Rotor 4 im Gegenstrom gekühlt. Die Abführung des Kühlmittels erfolgt zunächst über die zweite Bohrung 47 in den Raum 43 in der Welle 8 sowie über die Bohrungen 48, 49. Die Bohrung 48 erstreckt sich von der Saugseite des Kühlspaltes 32 bis in die Höhe des Getrieberaumes 16. Die Querbohrung 48 stellt die Verbindung der Bohrung 43 mit dem Getrieberaum 16 her.

Eine sichere Kühlung der Rotoren 3, 4 wird erreicht, wenn das Kühlmittel die relativ engen Kühlspalte 32 relativ schnell und störungsfrei (frei von Kavitationen und Verschmutzungen) durchströmt. Es ist deshalb zweckmäßig, neben der Kühlung und Filterung des Kühlmittels für eine ausreichende Förderkraft zu sorgen. Beim Ausführungsbeispiel nach Figur 1 steht dazu der Getrieberaum 16 bzw. der Ölsumpf 20 mit dem Raum 26 über eine Leitung 51 in Verbindung, in dem sich neben einem Kühler 52 und einem Filter 53 eine Ölpumpe 54 befindet, die z.B. als Zahnradpumpe ausgebildet ist. Die Ölpumpe 54 sorgt dafür, dass das Kühlmittel mit dem notwendigen Druck kavitationsfrei aus dem Raum 26 in die Bohrung 41 eintritt.

Es besteht auch die Möglichkeit, Ölpumpen (Zentrifugalpumpen, Zahnradpumpen) im Bereich der unteren Enden der Wellen 7, 8 anzuordnen. Diese müssen jedoch so ausgebildet sein, dass sie die Anforderungen an die gewünschte Fördereigenschaften erfüllen.

Figur 2 zeigt eine Lösung, bei der das Führungsbauteil 44 drei Abschnitte 61, 62, 63 umfasst, die den Hohlraum in der Welle 8 in drei Teilräume 64, 65, 43 unterteilen, die sich jeweils in Höhe der Querbohrungen 49, 46 und 47 befinden. Durch geeignete Bohrungen in den Abschnitten 61 bis 63 sowie Leitungsabschnitte 67 und 68, die diese Bohrungen miteinander verbinden, kann eine separate Zu- und Abführung des Kühlmittels zum Kühlspalt realisiert werden.

Bei der Ausführung nach Figur 3 erfolgt die Zuführung des Kühlmittels durch die Bohrung 45, die im Gegensatz zu den Ausführungen nach den Figuren 1 und 2 zentral das Führungsbauteil 44 durchsetzt. Das von einer Zentrifugalpumpe 71 in die Bohrung 45 geförderte Öl gelangt in den von der Sackbohrung 41 sowie dem Führungsbauteil 44 gebildeten Hohlraum 43 und über die Querbohrung 46 in den vom Kühlmittel durchströmten Raum 32. Anders als bei den Ausführungen nach den Figuren 1 und 2 handelt es sich bei dem vom Kühlmittel durchströmten Raum 32 um einen relativ großvolumigen Ringraum, der von der Welle 8 und der Innenwandung des Rotorhohlraumes 31 gebildet wird. Da diese Innenwandung derart konisch gestaltet ist, dass sich der Rotorhohlraum 31 zur Druckseite der Rotoren 3, 4 konisch erweitert, wird eine Förderung des aus den Bohrungen 46 in den Raum 32 eingespritzten Kühlmittels in Richtung Rotor-Druckseite erreicht. Ein blasen- oder kavitationsfreier Betrieb des Kühlmittelkreislaufs ist nicht erforderlich. Das Kühlmittel kann so dosiert werden, dass es der Innenwandung des Rotorhohlraumes 31 z.B. in Form eines dünnen Filmes entlang strömt.

Die Austrittsbohrungen 47 stehen mit seitlichen Längsnuten 72 (oder eine Freidrehung) im Führungsbauteil 44 in Verbindung, welche sich in Höhe der Lagerscheibe 15 bis zum Getrieberaum 16 erstrecken und dort mit den Querbohrungen 49 in Verbindung stehen.

Die Ausführung nach Figur 4 unterscheidet sich von den vorstehend beschriebenen Ausführungen dadurch, dass die Welle 8 und der Rotor 4 durchgehend durchbohrt sind. Zur Bildung des Hohlraumes 31 ist eine saugseitig angeordnete Abdeckung 76 vorgesehen, die über eine Schraube 77 mit dem Führungsbauteil 44 in Verbindung steht. Das Führungsbauteil 44 ist von der Saugseite her fest eingesetzt. Es dient zusammen mit der Schraube 77 und der Abdeckung 76 der axialen Fixierung des Rotors 4. Druckseitig hat die Bohrung 41 einen kleineren Durchmesser.

Die Welle 8 ist mit einer äußeren Hülse 77 ausgerüstet, die zusammen mit der Innenwandung des Hohlraumes 31 im Rotor 4 den Kühlspalt 32 bildet. Dieser erstreckt sich im wesentlichen nur in Höhe der Druckseite des Rotors 4. Die radiale Verlegung des Kühlspaltes 32 nach außen verbessert die Kühlwirkung. Die Zuführung des Kühlmittels erfolgt nur über relativ kurze Längsnutabschnitte 78 (oder eine Freidrehung, Ringkanal) im Führungsbauteil 44 bis zu den Querbohrungen 46, die die Welle 8 und die Hülse 77 durchsetzen. Bevor es in die Längsnuten 78 eintritt, durchströmt es Bohrungen 79, 80 in der Lagerscheibe 15 sowie den lagerseitigen Raum 82 einer Gleitringdichtung 83 und sorgt dort für den notwendigen Sperrdruck. Die Rückführung des Kühlmittels erfolgt über die Querbohrungen 47 sowie die zentrale Bohrung 45 im Führungsbauteil 44 bzw. die Bohrung 41 in der Welle 8.

Bei der Lösung nach den Figuren 5a erstreckt sich die Welle 8 nicht bis in den Rotorhohlraum 31. Sie ist in Höhe der Druckseite mit dem Rotor 4 verbunden. Das Führungsbauteil 44 im Rotorhohlraum 31 hat einen Abschnitt 84 mit vergrößertem Durchmesser, welcher zusammen mit der Innenwandung des Hohlraumes 31 im Rotor 4 den Kühlspalt 32 bildet. Ein zweiter Abschnitt 85, der gegenüber dem Abschnitt 84 einen kleineren Durchmesser hat, durchsetzt die Bohrung 41 in der Welle 8.

Um aus thermischen Gründen einerseits die Zufuhr des Kühlmittels von der offenen Seite der Bohrung 41 her über eine zentrale Bohrung 45 im Führungsbauteil 44 und andererseits eine Kühlung des Rotors 4 im Gegenstrom zu ermöglichen, ist es erforderlich, dass das Führungsbauteil 44 eine Kreuzung der Kühlmittelströme vorsieht. Dieses geschieht über Querbohrungen und äußere Nutabschnitte im Führungsbauteil 44, die im einzelnen folgendermaßen gestaltet sind (vgl. Figuren 5a, 5b und 6):

Über die Sackbohrung 45 zentral zugeführtes Kühlmittel gelangt über eine Querbohrung 88 in zwei einander gegenüberliegende Nutabschnitte 89 bis in den Hohlraum 31 (Druckseite). Danach durchströmt das Kühlmittel den Kühlspalt 32 und gelangt über die Querbohrungen 47 in einen zentral im Führungsbauteil gelegenen Leitungsabschnitt 45'. Dieser erstreckt sich bis zu einer zweiten, saugseitig zur ersten Querbohrung 88 gelegenen Querbohrung 90. Die beiden Querbohrungen 88 und 90 sind etwa senkrecht zueinander ausgerichtet. Die Querbohrung 90 mündet in einander gegenüberliegende Nutabschnitte 91, die um etwa 90° gegenüber den Nutabschnitten 89 versetzt sind. Dadurch ist es möglich, das zurückströmende Kühlmittel durch diese Nutabschnitte 91 bis zu den Querbohrungen 49 im Bereich des Getrieberaumes 16 zu führen.

Beim Ausführungsbeispiel nach Figur 7 umfasst der Rotor 4 zwei Abschnitte 4', 4" mit unterschiedlicher Gestaltung der Schraubengänge sowie mit jeweils einem Hohlraum 31' bzw. 31". Die Welle 8 erstreckt sich bis in den Hohlraum 31" des druckseitigen Rotorabschnittes 4" und bildet damit den Kühlspalt 32". Das Führungsbauteil 44 ist ähnlich gestaltet wie bei der Ausführung nach den Figuren 5, 6. Es weist einen Abschnitt 84 mit vergrößertem Durchmesser auf, der sich im Hohlraum 31' des Rotorabschnittes 4' befindet und zusammen mit der Innenwandung dieses Rotorabschnittes 4' den Kühlspalt 32' bildet. Ein weiterer Abschnitt 85 des Führungsbauteiles 44 mit kleinerem Durchmesser durchsetzt die zentrale Bohrung 41 in der Welle 8. Das Führungsbauteil 44 ist mit einer sich bis zur Saugseite des Rotors 4 erstreckenden zentralen Bohrung 45 versehen.

Der Einfachheit und Übersichtlichkeit halber ist eine Lösung dargestellt, bei der das Kühlmittel über die zentrale Bohrung 45 zugeführt wird und über seitliche Bohrungen 46' im Abschnitt 84 saugseitig in den Kühlspalt 32' einströmt. Über eine Freidrehung 78' (oder auch über Längsnuten) sowie über Querbohrungen 46" steht das druckseitige Ende des Kühlspaltes 32' mit dem saugseitigen Ende des Kühlspaltes 32" in Verbindung, so dass die beiden Kühlspalte 32', 32" nacheinander vom Kühlmittel durchströmt werden. Über eine weitere Freidrehung 78" steht die druckseitige Ausströmöffnung 47" des Kühlspaltes 32" mit der Ausströmöffnung 49 in Höhe des Getrieberaumes 16 in Verbindung. Auch bei dieser Lösung besteht die Möglichkeit, das Führungsbauteil 44 gleichzeitig als Zuganker zu verwenden, und zwar zur Fixierung des Rotorabschnittes 4'.

Natürlich besteht bei der Ausführung nach Figur 7 auch die Möglichkeit, die Zu- und Abführungsleitungen des Kühlmittels so zu gestalten, dass die Kühlspalte 32', 32" getrennt und/oder im Gegenstrom versorgt werden.

Die Lösungen nach den Figuren 5 bis 7 sind insbesondere dann von Vorteil, wenn die Rotoren 3, 4 fliegend gelagert sind, da die Möglichkeit besteht, das Führungsbauteil 62 aus leichten Werkstoffen, z.B. Kunststoff, herzustellen. Dadurch kann die lagerferne Masse der Rotoren klein gehalten werden. Die Verwendung von Kunststoff oder ähnlichen Werkstoffen hat auch noch generell den Vorteil, dass sich zwischen dem zuströmenden und dem abströmenden Kühlmittel schlecht wärmeleitende Materialien befinden.

## Patentansprüche

1. Schraubenvakuumpumpe (1) mit zwei Rotoren (3, 4), die eine Saugseite und eine Druckseite besitzen und die mit jeweils einer druckseitig gelagerten Welle (7, 8) in Verbindung stehen; jedes Rotor-Welle-System hat folgende Eigenschaften:
- der Rotor (3, 4) besitzt einen von der Druckseite her zugänglichen Hohlraum (31);
- die Welle (7, 8) ragt zumindest mit einem Abschnitt in den Hohlraum (31) hinein;
- zwischen Rotor (3, 4) und Welle (7, 8) befindet sich ein der Durchströmung eines Kühlmittels dienender Ringraum (32);
- die Welle (7, 8) besitzt mindestens eine von der Druckseite her zugängliche Bohrung (41), die im Bereich eines Kühlmittelsumpfs (16, 26) beginnt und sich bis in die Höhe des Ringraumes (32) erstreckt;
- die Welle (7, 8) ist in Höhe des Ringraumes (32) mit mindestens einer saugseitig gelegenen und mit mindestens einer druckseitig gelegenen Querbohrung (46, 47) ausgerüstet, welche den Ringraum (32) mit der Bohrung (41) in der Welle (7, 8) verbinden;
- in der Bohrung (41) der Welle (7, 8) befindet sich ein Führungsbauteil (44), mit dessen Hilfe die Strömung eines in der Bohrung (41) der Welle (7, 8) strömenden Kühlmittels beeinflussbar ist.
Die Schraubenvakuumpumpe mit den vorstehenden Merkmalen ist durch die folgenden Merkmale **gekennzeichnet**:
- das Führungsbauteil (44) ist so ausgebildet, dass es eine Zufuhr des Kühlmittels durch den Hohlraum (41) der Welle (7, 8) zum Ringraum (32) sowie eine davon getrennte Abfuhr des Kühlmittels aus dem Ringraum (32) bewirkt;
- das Führungsbauteil (44) ist mit Bohrungen (45, 48), Nuten oder Freidrehungen (72, 78) ausgerüstet, die der Zufuhr des Kühlmittels vom druckseitigen Ende der Welle (7, 8) zum Ringraum (32) über eine der Querbohrungen (46, 47) in der Welle (7, 8) dienen;
- die Welle (7, 8) ist im Bereich des Kühlmittelsumpfs (16, 26) mit einer weiteren Querbohrung (49) ausgerüstet;
- das Führungsbauteil (44) ist mit Bohrungen (45, 48), Nuten oder Freidrehungen (72, 78) ausgerüstet, die der Führung des aus dem Ringraum (32) über eine der Querbohrungen (46, 47) austretenden Kühlmittels bis zur Querbohrung (49) dienen.

2. Pumpe nach Anspruch 1, **dadurch gekennzeichnet, dass** das Führungsbauteil aus drei Abschnitten (61, 62, 63) besteht, die den Hohlraum in der Welle (8) in drei Teilräume (64, 65, 43) unterteilen, die sich jeweils in Höhe von Querbohrungen (46, 47, 49) befinden, und dass durch geeignete Bohrungen in den Abschnitten (61 bis 63) sowie diese Bohrungen miteinander verbindende Leitungsabschnitte (67, 68) eine separate Zu- und Abführung des Kühlmittels erfolgt.

3. Pumpe nach Anspruch 1 oder 2, **dadurch gekennzeichnet, dass** die Welle (7, 8) mit einer Hülse (87) versehen ist, deren Außenseite den Ringspalt (32) begrenzt.

4. Schraubenvakuumpumpe (1) mit zwei Rotoren (3, 4), die eine Saugseite und eine Druckseite besitzen und die mit jeweils einer druckseitig gelagerten Welle (7, 8) in Verbindung stehen; jedes Rotor-Welle-System hat folgende Eigenschaften:
- der Rotor (3, 4) besitzt einen von der Druckseite her zugänglichen Hohlraum (31);
- die Innenwandung des Hohlraumes (31) im Rotor (3, 4) begrenzt einen der Durchströmung eines Kühlmittels dienenden Ringraum (32);
- die Welle (7, 8) besitzt eine Bohrung (41), die im Bereich eines Kühlmittelsumpfs (16, 26) beginnt;
- in der Bohrung (41) der Welle (7, 8) befindet sich ein Führungsbauteil (44), mit dessen Hilfe die Strömung eines in der Bohrung (41) der Welle (7, 8) strömenden Kühlmittels beeinflussbar ist.
Die Schraubenvakuumpumpe mit den vorstehenden Merkmalen ist durch die folgenden Merkmale **gekennzeichnet**:
- das Führungsbauteil (44) besitzt zwei Abschnitte (84, 85), von denen sich einer (85) in der Bohrung (41) der Welle (7, 8) befindet und der andere (84) sich in den Hohlraum (31) des Rotors (3, 4) erstreckt.
- der im Hohlraum (31) des Rotors (3, 4) befindliche Abschnitt (84) begrenzt gemeinsam mit der Innenwandung des Hohlraumes (31) im Rotor (3,4) den Ringraum (32);
- das Führungsbauteil (44) ist so ausgebildet, dass es eine Zufuhr des Kühlmittels durch den Hohlraum (41) der Welle (7, 8) zum Ringraum (32) sowie eine davon getrennte Abfuhr des Kühlmittels aus dem Ringraum (32) bewirkt;
- das Führungsbauteil (44) ist mit Bohrungen (45, 48), Nuten oder Freidrehungen (72, 78) ausgerüstet, die der Zufuhr des Kühlmittels vom druckseitigen Ende der Welle (7, 8) zum Ringraum (32) dienen;
- die Welle (7, 8) ist im Bereich des Kühlmittelsumpfs (16, 26) mit einer Querbohrung (49) ausgerüstet;
- das Führungsbauteil (44) ist mit Bohrungen (45, 48), Nuten oder Freidrehungen (72, 78) ausgerüstet, die der Führung des aus dem Ringraum (32) austretenden Kühlmittels bis zur Querbohrung (49) dienen.

5. Pumpe nach Anspruch 4, **dadurch gekennzeichnet, dass** das saugseitige Ende der Welle (7, 8) mit dem druckseitigen Ende des Rotors (3, 4) in Verbindung steht und dass sich das Führungsbauteil (44) bis in den Rotorhohlraum (31) hinein erstreckt.

6. Pumpe nach Anspruch 4 oder 5, **dadurch gekennzeichnet, dass** die Bohrung (41) in der Welle (7, 8) eine durchgehende Bohrung ist und dass der Durchmesser des Abschnitts (84) des Führungsbauteiles (44) größer ist als der Durchmesser des Abschnittes (85) des Führungsbauteiles (44).

7. Pumpe nach einem der vorhergehenden Ansprüche, **dadurch gekennzeichnet, dass** der Rotor (4) aus zwei Abschnitten (4', 4") besteht und dass zwei von Kühlflüssigkeit durchströmte Räume (32', 32") vorhanden sind, die über Kanäle im Führungsbauteil (44) versorgt werden.

8. Pumpe nach einem der vorhergehenden Ansprüche, **dadurch gekennzeichnet, dass** axiale und radiale Leitungsabschnitte so im Führungsbauteil (44) angeordnet sind, dass sie eine separate, sich kreuzende Führung des zugeführten Kühlmittels einerseits und des abgeführten Kühlmittels andererseits erlauben.

9. Pumpe nach Anspruch 8, **dadurch gekennzeichnet, dass** eine Längsnut oder ein Längsnutenpaar (89) der Zuführung und eine dazu um 90° versetzte Längsnut oder Längsnutenpaar (91) der Rückführung des Kühlmittels dienen.

10. Pumpe nach Anspruch 9, **dadurch gekennzeichnet, dass** mit Hilfe zusätzlicher Querbohrungen (88, 90) eine Überkreuzung der Kühlmittelströme erzielt wird.

11. Pumpe nach einem der vorhergehenden Ansprüche, **dadurch gekennzeichnet, dass** axial gerichtete Zu- und Abführungsleitungen über im wesentlichen radial gerichtete Bohrungen mit dem Hohlraum (32) in Verbindung stehen.

12. Pumpe nach einem der vorhergehenden Ansprüche, **dadurch gekennzeichnet, dass** das Führungsbauteil (44) aus leichtem Werkstoff, vorzugsweise Kunststoff besteht.

13. Pumpe nach einem der vorhergehenden Ansprüche, **dadurch gekennzeichnet, dass** der Rotor (3, 4) durchbohrt ist und dass das Führungsbauteil (44) die Funktion eines Zugankers zur Befestigung des Rotors (3, 4) auf der Welle (7, 8) hat.

14. Pumpe nach einem der vorhergehenden Ansprüche, **dadurch gekennzeichnet, dass** die den Ringraum (32) begrenzende Innenwand des Rotorhohlraumes (31) sich in Richtung Druckseite konisch erweitert.

15. Pumpe nach einem der Ansprüche 1 bis 14, **dadurch gekennzeichnet, dass** der Ringraum (32) ein relativ enger, vom Kühlmittel durchströmter zylindrischer Ringspaltabschnitt (32) ist.

16. Pumpe nach Anspruch 7 und einem der Ansprüche 4, 5 oder 6, **dadurch gekennzeichnet, dass** die Welle (7, 8) den druckseitigen Abschnitt (4'') des Rotors (4) durchsetzt, dass der saugseitige Abschnitt (4') mit dem druckseitigen Ende der Welle (7, 8) verbunden ist, dass sich das Führungsbauteil (44) bis in den Hohlraum des saugseitigen Rotorabschnittes (4') erstreckt und den Raum (32') begrenzt.

17. Pumpe nach einem der vorhergehenden Ansprüche, **dadurch gekennzeichnet, dass** die Strömungsrichtung des Kühlmittels so gewählt ist, dass der Raum (32) von der Druckseite in Richtung Saugseite durchströmt ist.

18. Pumpe nach einem der vorhergehenden Ansprüche, **dadurch gekennzeichnet, dass** sich im Bereich der druckseitigen Enden der Welle (7, 8) Kühlmittelpumpen befinden.

## Claims

1. Screw vacuum pump (1) with two rotors (3, 4) which have a suction side and a delivery side and which are each linked to a shaft (7, 8) supported on the delivery side; each rotor/shaft system has the following characteristics:
- the rotor (3, 4) has a hollow chamber (31) accessible from the delivery side;
- at least one section of the shaft (7, 8) projects into the hollow chamber (31);
- located between rotor (3, 4) and shaft (7, 8) is an annular chamber (32) serving for the throughflow of a coolant;
- the shaft (7, 8) has at least one bore (41) which is accessible from the delivery side, starts in the area of a coolant sump (16, 26) and extends up to the level of the annular chamber (32);
- the shaft (7, 8) is provided, at the level of the annular chamber (32), with at least one cross bore (46, 47) located on the suction side and with at least one cross bore (46, 47) located on the delivery side, which link the annular chamber (32) to the bore (41) in the shaft (7, 8) ;
- located in the bore (41) of the shaft (7, 8) is a guide component (44), with the aid of which the flow of a coolant flowing in the bore (41) of the shaft (7, 8) can be influenced.
The screw vacuum pump with the above features is **characterised by** the following features:
- the guide component (44) is so designed that it effects a supply of the coolant through the hollow chamber (41) of the shaft (7, 8) to the annular chamber (32) and an evacuation, separately therefrom, of the coolant from the annular chamber (32);
- the guide component (44) is provided with bores (45, 48), grooves or turned recesses (72, 78) which serve for supplying the coolant from the end of the shaft (7, 8) on the delivery side to the annular chamber (32) through one of the cross bores (46, 47) in the shaft (7, 8);
- the shaft (7, 8) is provided with a further cross bore (49) in the area of the coolant sump (16, 26) ;
- the guide component (44) is provided with bores (45, 48), grooves or turned recesses (72, 78) which serve for guiding the coolant, emerging from the annular chamber (32) through one of the cross bores (46, 47), up to the cross bore (49).

2. Pump according to claim 1, **characterised in that** the guide component comprises three sections (61, 62, 63) which divide the hollow chamber in the shaft (8) into three partial chambers (64, 65, 43) which are each located at the level of cross bores (46, 47, 49), and **in that** through suitable bores in the sections (61 to 63) as well as line sections (67, 68) linking said bores, separate supply and evacuation of the coolant is implemented.

3. Pump according to claim 1 or 2, **characterised in that** the shaft (7, 8) is equipped with a sleeve (77), the outside of which limits the annular gap (32).

4. Screw vacuum pump (1) with two rotors (3, 4) which have a suction side and a delivery side and which are each linked to a shaft (7, 8) supported on the delivery side; each rotor/shaft system has the following characteristics:
- the rotor (3, 4) has a hollow chamber (31) accessible from the delivery side;
- the inside wall of the hollow chamber (31) in the rotor (3, 4) limits an annular chamber (32) serving for the throughflow of a coolant;
- the shaft (7, 8) has a bore (41) which starts in the area of a coolant sump (16, 26);
- located in the bore (41) of the shaft (7, 8) is a guide component (44), with the aid of which the flow of a coolant flowing in the bore (41) of the shaft (7, 8) can be influenced.
The screw vacuum pump with the above features is **characterised by** the following features:
- the guide component (44) has two sections (84, 85), of which one (85) is located in the bore (41) of the shaft (7, 8) and the other (84) extends into the hollow chamber (31) of the rotor (3, 4) ;
- the section (84) located in the hollow chamber (31) of the rotor (3, 4) limits, together with inside wall of the hollow chamber (31) in the rotor (3, 4), the annular chamber (32);
- the guide component (44) is so designed that it effects a supply of the coolant through the hollow chamber (41) of the shaft (7, 8) to the annular chamber (32) and an evacuation, separately therefrom, of the coolant from the annular chamber (32);
- the guide component (44) is provided with bores (45, 48), grooves or turned recesses (72, 78) which serve for supplying the coolant from the end of the shaft (7, 8) on the delivery side to the annular chamber (32);
- the shaft (7, 8) is provided with a cross bore (49) in the area of the coolant sump (16, 26);
- the guide component (44) is provided with bores (45, 48), grooves or turned recesses (72, 78) which serve for guiding the coolant, emerging from the annular chamber (32), up to the cross bore (49).

5. Pump according to claim 4, **characterised in that** the end of the shaft (7, 8) on the suction side is linked to the end of the rotor (3, 4) on the delivery side and **in that** the guide component (44) extends up to and into the rotor's hollow chamber (31).

6. Pump according to claim 4 or 5, **characterised in that** the bore (41) in the shaft (7, 8) is a through bore and **in that** the diameter of the section (84) of the guide component (44) is greater than the diameter of the section (85) of the guide component (44).

7. Pump according to one of the above claims, **characterised in that** the rotor (4) comprises two sections (4', 4") and **in that** two chambers (32', 32"), are present through which coolant flows, said chambers being supplied through channels in the guide component (44).

8. Pump according to one of the above claims, **characterised in that** axial and radial line sections are so arranged in the guide component (44) that these allow for separate crossing guidance of the supplied coolant on the one hand and of the evacuated coolant on the other hand.

9. Pump according to claim 8, **characterised in that** a longitudinal groove or a pair of longitudinal grooves (89) serve the purpose of supplying the coolant and a longitudinal groove or pair of longitudinal grooves (91) offset by 90° relative thereto serve the purpose of returning the coolant.

10. Pump according to claim 9, **characterised in that** with the aid of additional cross bores (88, 90) crossing of the coolant flows is attained.

11. Pump according to one of the above claims, **characterised in that** axially directed supply and evacuation lines are linked to the hollow chamber (32) through bores substantially extending in the radial direction.

12. Pump according to one of the above claims, **characterised in that** the guide component (44) is made of a light material, preferably plastic.

13. Pump according to one of the above claims,
**characterised in that** a bore fully penetrates the rotor (3, 4) and **in that** the guide component (44) has the function of a tie rod for affixing the rotor (3, 4) to the shaft (7, 8).

14. Pump according to one of the above claims,
**characterised in that** the inside wall of the rotor's hollow chamber (31) limiting the annular chamber (32) widens conically in the direction of the delivery side.

15. Pump according to one of claims 1 to 14, **characterised in that** the annular chamber (32) is a relatively narrow cylindrical annular gap section (32) through which the coolant flows.

16. Pump according to claim 7 and one of claims 4, 5 or 6, **characterised in that** the shaft (7, 8) penetrates the rotor (4) at its section (4") on the delivery side, **in that** the section (4') on the suction side is linked to the end of the shaft (7, 8) on the delivery side, **in that** the guide component (44) extends up to and into the hollow chamber of the rotor section (4') on the suction side and limits the chamber (32').

17. Pump according to one of the above claims, **characterised in that** the direction of the flowing coolant is so selected that the flow passes through the chamber (32) from the delivery side in the direction of the suction side.

18. Pump according to one of the above claims, **characterised in that** coolant pumps are located in the area of the ends of the shaft (7, 8) on the delivery side.

## Revendications

1. Pompe à vide à vis (1) avec deux rotors (3, 4) qui possèdent un côté aspiration et un côté refoulement et qui sont en liaison chacun avec un arbre (7, 8) monté du côté refoulement; chaque système rotor-arbre ayant les caractéristiques suivantes :
- le rotor (3, 4) possède une cavité (31) accessible du côté refoulement;
- l'arbre (7,8) pénètre au moins avec un segment dans la cavité (31);
- entre le rotor (3, 4) et l'arbre (7, 8) se trouve une chambre annulaire (32) servant à la circulation d'un fluide de refroidissement;
- l'arbre (7, 8) possède au moins un perçage (41) accessible du côté refoulement qui commence dans la région d'un collecteur de fluide de refroidissement. (16, 26) et s'étend jusqu'à la hauteur de la chambre annulaire (32) ;
- l'arbre (7, 8) est doté à la hauteur de la chambre annulaire (32) d'au moins deux perçages transversaux (46, 47) placés respectivement du côté aspiration et du coté refoulement qui relient la chambre annulaire (32) avec le perçage (41) de l'arbre (7, 8);
- dans le perçage (41) de l'arbre (7, 8) se trouve un élément de guidage (44) à l'aide duquel l'écoulement d'un fluide de refroidissement s'écoulant dans le perçage (41) de l'arbre (7, 8) peut être influencé.
La pompe à vide à vis dotée des caractéristiques ci-dessus est **caractérisée par** les caractéristiques suivantes :
- l'élément de guidage (44) est configuré de sorte qu'il permette une amenée du fluide de refroidissement à travers la cavité (41) de l'arbre (7, 8) à la chambre annulaire (32) ainsi qu'une évacuation séparée du fluide de refroidissement de la chambre annulaire (32);
- l'élément de guidage (44) est doté de perçages (45, 48), de gorges ou de trous libres (72, 78) qui servent à l'amenée du fluide de refroidissement de l'extrémité du côté refoulement de l'arbre (7, 8) à la chambre annulaire (32) via un des perçages transversaux (46, 47) de l'arbre (7, 8);
- l'arbre (7, 8) est doté d'un autre perçage transversal (49) dans la région du collecteur de fluide de refroidissement (16, 26);
- l'élément de guidage (44) est doté de perçages (45, 48), de gorges ou de trous libres (72, 78) qui servent à l'amenée du fluide de refroidissement de la chambre annulaire (32) au perçage transversal (49) via un des perçages transversaux (46, 47).

2. Pompe selon la revendication 1, **caractérisée en ce que** l'élément de guidage est constitué de trois segments (61, 62, 63) qui divisent la cavité de l'arbre (8) en trois chambres partielles (64, 65, 43) qui se trouvent respectivement à la hauteur des perçages transversaux (46, 47, 49), et **en ce qu'**une amenée et une évacuation séparées du fluide de refroidissement passent par des perçages appropriés dans les segments (61 à 63) ainsi que les segments de conduite reliant ces perçages entre eux.

3. Pompe selon la revendication 1 ou 2, **caractérisée en ce que** l'arbre (7, 8) est doté d'un manchon (87) dont la face extérieure délimite l'interstice annulaire (32).

4. Pompe à vide à vis (1) avec deux rotors (3, 4) qui possèdent un côté aspiration et un côté refoulement et qui sont en liaison chacun avec un arbre (7, 8) monté du côté refoulement; chaque système rotor-arbre ayant les caractéristiques suivantes :
- le rotor (3, 4) possède une cavité (31) accessible du côté refoulement;
- la paroi intérieure de la cavité (31) dans le rotor (3, 4) délimite une chambre annulaire (32) servant à la circulation d'un fluide de refroidissement;
- l'arbre (7, 8) possède un perçage (41) qui commence dans la région d'un collecteur de fluide de refroidissement (16, 26);
- dans le perçage (41) de l'arbre (7, 8) se trouve un élément de guidage (44) à l'aide duquel l'écoulement d'un fluide de refroidissement s'écoulant dans le perçage (41) de l'arbre (7, 8) peut être influencé.
La pompe à vide à vis dotée des caractéristiques ci-dessus est **caractérisée par** les caractéristiques suivantes :
- l'élément de guidage (44) possède deux segments (84, 85) dont l'un (85) se trouve dans le perçage (41) de l'arbre (7, 8) et l'autre (84) s'étend dans la cavité (31) du rotor (3, 4);
- le segment (84) se trouvant dans la cavité (31) du rotor (3, 4) délimite avec la paroi intérieure de la cavité (31) du rotor (3, 4) la chambre annulaire (32);
- l'élément de guidage (44) est configuré de telle sorte qu'il permette une amenée du fluide de refroidissement à travers la cavité (41) de l'arbre (7, 8) à la chambre annulaire (32) ainsi qu'une évacuation séparée du fluide de refroidissement de la chambre annulaire (32);
- l'élément de guidage (44) est doté de perçages(45, 48), de gorges ou de trous libres (72, 78) qui servent à l'amenée du fluide de refroidissement de l'extrémité du côté refoulement de l'arbre (7, 8) à la chambre annulaire (32);
- l'arbre (7, 8) est doté d'un perçage transversal (49) dans la région du collecteur de fluide de refroidissement (16, 26);
- l'élément de guidage (44) est doté de perçages (45, 48), de gorges ou de trous libres (72, 78) qui servent à l'amenée du fluide de refroidissement de la chambre annulaire (32) au perçage transversal (49).

5. Pompe selon la revendication 4, **caractérisée en ce que** l'extrémité du côté aspiration de l'arbre (7, 8) est en liaison avec l'extrémité du côté refoulement du rotor (3, 4) et que l'élément de guidage (44) s'étend jusque dans la cavité de rotor (31).

6. Pompe selon la revendication 4 ou 5, **caractérisée en ce que** le perçage (41) dans l'arbre (7, 8) est un perçage traversant et que le diamètre du segment (84) de l'élément de guidage (44) est plus grand que le diamètre du segment (85) de l'élément de guidage (44).

7. Pompe selon l'une des revendications précédentes, **caractérisée en ce que** le rotor (4) est constitué de deux segments (4', 4") et qu'il existe deux chambres (32', 32") traversées par le fluide de refroidissement qui sont alimentées par des canaux dans l'élément de guidage (44).

8. Pompe selon l'une des revendications précédentes, **caractérisée en ce que** des segments de conduite axiaux et radiaux sont agencés de telle sorte dans l'élément de guidage (44) qu'ils permettent un guidage séparé se croisant du fluide de refroidissement amené d'une part et du fluide de refroidissement évacué d'autre part.

9. Pompe selon la revendication 8, **caractérisée en ce qu'**une gorge longitudinale ou une paire de gorges longitudinales (89) servent à l'amenée et une gorge longitudinale ou une paire de gorges longitudinales (91) tournées à 90° par rapport à elles servent à l'évacuation du fluide de refroidissement.

10. Pompe selon la revendication 9, **caractérisée en ce qu'**un croisement des flux de fluide de refroidissement est obtenu à l'aide de perçages transversaux supplémentaires (88, 90).

11. Pompe selon l'une des revendications précédentes, **caractérisée en ce que** des conduites d'amenée et d'évacuation orientées axialement sont reliées avec la cavité (32) par des perçages orientés sensiblement radialement.

12. Pompe selon l'une des revendications précédentes, **caractérisée en ce que** l'élément de guidage (44) est constitué de matériau léger, de préférence de matière plastique.

13. Pompe selon l'une des revendications précédentes, **caractérisée en ce que** le rotor (3, 4) est perforé et **en ce que** l'élément de guidage (44) a la fonction d'un tirant pour fixer le rotor (3, 4) sur l'arbre (7, 8).

14. Pompe selon l'une des revendications précédentes, **caractérisée en ce que** la paroi intérieure de la cavité de rotor (31) délimitant la chambre annulaire (32) s'étend de manière conique en direction du côté refoulement.

15. Pompe selon l'une des revendications 1 à 14, **caractérisée en ce que** la chambre annulaire (32) est un segment d'interstice annulaire cylindrique relativement étroit, traversé par le fluide de refroidissement.

16. Pompe selon la revendication 7 et une des revendications 4, 5 ou 6, **caractérisée en ce que** l'arbre (7, 8) traverse le segment du côté refoulement (4'') du rotor (-4), **en ce que** le segment du côté aspiration (4') est relié avec l'extrémité du côté refoulement de l'arbre (7, 8), et **en ce que** l'élément de guidage (44) s'étend jusque dans la cavité du segment côté aspiration (4') du rotor et délimite la chambre (32').

17. Pompe selon l'une des revendications précédentes, **caractérisée en ce que** le sens d'écoulement du fluide de refroidissement est choisi de sorte que la chambre (32) est traversée du côté refoulement en direction du côté aspiration.

18. Pompe selon l'une des revendications précédentes, **caractérisée en ce que** des pompes à fluide de refroidissement se trouvent dans la région des extrémités du côté refoulement de l'arbre (7,8).
